# EUROPÄISCHE PATENTSCHRIFT

(11) **EP 1 292 747 B1**
(45) Veröffentlichungstag und Bekanntmachung des Hinweises auf die Patenterteilung: **11.01.2006**
(21) Anmeldenummer: 01938255.5
(22) Anmeldetag: 08.06.2001
(51) Int. Cl.: E05B 63/20

(54) **SELBSTVERRIEGELNDES SCHLOSS UND MIT DIESEM AUSGESTATTETES SCHLIESSSYSTEM**
SELF-LOCKING LATCH AND A LOCKING SYSTEM EQUIPPED WITH SAID LATCH
SERRURE A VERROUILLAGE AUTOMATIQUE ET SYSTEME DE FERMETURE COMPORTANT UNE TELLE SERRURE

(30) Priorität: 09.06.2000 DE 10028176
(43) Veröffentlichungstag der Anmeldung: 19.03.2003
(73) Patentinhaber: Sächsische Schlossfabrik GmbH, 04539 Groitzsch (DE)
(72) Erfinder: Dorn, Michael, 04523 Elstertrebnitz (DE)
(74) Vertreter: GROSSE BOCKHORNI SCHUMACHER
(86) Internationale Anmeldenummer: PCT/EP2001/006537
(87) Internationale Veröffentlichungsnummer: WO 2001/094726

(56) Entgegenhaltungen:
- EP-A- 0 537 531
- EP-A- 0 657 606
- EP-A- 0 668 425
- EP-A- 0 670 404
- DE-C- 685 943

## Beschreibung

Die Erfindung betrifft ein selbstverriegelndes Schloss.

Aus dem Stand der Technik sind eine Anzahl von selbstverriegelnden Schlössern bekannt. So beschreibt z. B. das deutsche Gebrauchsmuster 298 12 665.6 ein selbstverriegelndes Schloss, bei welchem beim Einschwenken des Türblattes in den Türfalz der Riegel, welcher in Offenstellung der Tür durch ein elastisches Element in die Schließstellung vorgespannt ist, ohne Schlüsselbetätigung ausschließt. Dies wird zum einen durch das Einschieben einer Hilfsfalle an der Schließblechkante und zum anderen durch Eintreten der Falle in das Schließblech bewirkt, d. h. bei diesem speziellen selbstverriegelnden Schloss schließt der Riegel erst aus, nachdem die Falle in das Schließblech eingefallen ist, wodurch ein vorzeitiges Ausschließen, welches zu Beschädigungen am Türrahmen usw. führen könnte, verhindert wird.

Dieses oder ähnliche selbstverriegelnde Schlösser kommen wegen ihrer hohen Einbruchhemmung bevorzugt bei Außentüren von Gebäuden, Wohnungstüren oder Hotelzimmern zum Einsatz. Diese besitzen in der Regel an der Türaußenseite keinen Drücker, und die Türen können z. B. allein durch bloßes Zuziehen oder -drücken so verschlossen werden, dass sie danach von außen ohne Benutzung eines Schlüssels nicht wieder geöffnet werden können.

Vor allem im Hotelbereich aber auch in Bürohäusern, Industriebetrieben usw. kommen andererseits zunehmend zentral steuer- und überwachbare, z. T. computergesteuerte Schließsysteme zum Einsatz. Mittels in den Schlössern, in den Türen oder in den Türrahmen angeordneter Sensoren sowie über entsprechende Übertragungsleitungen oder auch durch leitungslose Fernübertragung kann der Schließzustand aller mit der Zentrale des Schließsystems verbundenen Türen zentral überwacht werden, und in gleicher Weise ist es auch möglich, mittels in den Schlössern, in den Türen oder am Türrahmen befindlicher fernsteuerbarer Einrichtungen den Schließzustand der Türen zu verändern, d. h. die Türen vom unverriegelten in den verriegelten Zustand bzw. umgekehrt vom verriegelten in den unverriegelten Zustand zu bringen.

Die bekannten selbstverriegelnden Schlösser, die infolge ihrer hohen Einbruchhemmung für die verschiedensten Arten von Außentüren, Wohnungstüren, Hotelzimmertüren usw. sehr gut geeignet sind, haben sich jedoch in Kombination mit den bekannten zentralgesteuerten Schließsystemen aus den folgenden Gründen als relativ ungeeignet erwiesen: Bei den gegenwärtig gebräuchlichen Schließsystemen z. B. für Hotelzimmertüren sind die Schließzylinderöffnungen der Schlösser in der Regel von außen verdeckt, d. h. die Türen können von außen, weil auch kein Drücker vorhanden ist, durch bloße manuelle Betätigung nicht geöffnet werden. Die Türöffnung erfolgt deshalb z. B. über Magnetkarten im Zusammenwirken mit den bekannten im Schließblech angeordneten und die Falle freigebenden Türöffnern. Ein Einsatz der bekannten, vorstehend beschriebenen selbstverriegelnden Schlösser ist in diesen bekannten Schließsystemen nicht sinnvoll, weil von der Außenseite der Tür deren Zuhaltung nur über die Falle entsperrt werden kann. Ohne Drücker an der Außenseite der Tür und durch die verdeckte Schließzylinderöffnung ist es nicht möglich, ein ausgeschlossenes selbstvernegelndes Schloss von außen wieder zu öffnen.

Deshalb kommen bislang in den bekannten Schließsystemen nur Schlösser ohne Selbstverriegelung zum Einsatz, wodurch die Einbruchhemmung allerdings sehr eingeschränkt ist, weil die Zuhaltung einer von außen geschlossenen Tür nur über die Falle erfolgt.

Zwar sind z. B. aus der DE-197 38 938 A1 auch Schlösser mit elektromotorisch fernbedienbaren Riegeln bekannt geworden. Diese Schlösser sind jedoch technisch kompliziert und teuer, und deshalb in Schließsystemen bisher nicht zum Einsatz gelangt. Allein die für die Riegelbewegung ausreichend starken Elektromotoren benötigen im Schloss viel Platz, so dass die Herstellung solcher Schlösser in den derzeitigen Normabmessungen bei angemessenen Kosten nicht möglich ist.

Eine weitere Möglichkeit zum Einsatz von selbstverriegelnden Schlössern in den bekannten Schließsystemen wird in der zusätzlichen Anordnung einer fernbedienbaren Selbstverriegelungssperre gesehen. Mit dieser Selbstverriegelungssperre kann ein Ausschließen des Riegels bei Bedarf verhindert werden, z. B. in dem Fall, wenn die Tür von außen geschlossen wird, so dass die Zuhaltung der Tür wie bei Schlössern ohne Selbstverriegelungsfunktion nur über die Falle erfolgt, und die Tür in bekannter Weise mittels Magnetkarte und Türöffner von außen geöffnet werden kann.

Diese Lösung macht jedoch wenig Sinn, weil die hohe Einbruchhemmung der selbstverriegelnden Schlösser gerade dann nicht genutzt wird, wenn bei Verlassen des Raumes die Tür von außen geschlossen wurde.

In der DE-C-685 943 wird ein Fallenschloss beschrieben, dessen Drücker von der die Falle bewegenden Nuss abkoppelbar ist. Dies geschieht durch eine außerhalb des Drückers angeordnete Schließvorrichtung, die einen im Körper der Nuss angeordneten Kupplungsriegel bewegt, indem das Außenende des Kupplungsriegels mit einer Kurbelschleife versehen ist, in welche ein am inneren Ende des Schließzylinders eines Zylinderschlosses angebrachter Kurbelzapfen eingreift.

Auch diese Lösung eignet sich nicht für gebräuchliche Schließsysteme, bei denen durch die verdeckte Schließzylinderöffnung eine manuelle Betätigung des Schlosses von außen nicht möglich ist.

Schließlich beschreibt die europäische Patentanmeldung EP-A-06 70 404 ein selbstverriegelndes Schluss mit einer senkrecht zur Nussachse in zwei Hälften geteilten Nuss und einem Kupplungsmechanismus, der elektromagnetisch betätigt werden kann. Während die innere Nusshälfte ständig mit dem Riegel in Verbindung steht, so dass durch Betätigung des inneren Drückers der vorgeschobene Riegel jederzeit zurückgezogen werden kann, steht die äußere Nusshälfte nur nach Aktivierung der Kupplung mit dem Riegel in Verbindung. Auch dieses Schloss ist nur für Schließsysteme geeignet, welche auf der Türaußenseite einen Drücker aufweisen. Außerdem wird für die elektromagnetisch betätigbare Kupplung viel Platz und Energie benötigt.

Der Erfindung liegt deshalb die Aufgabe zugrunde, die Fernbedienbarkeit von selbstverriegelnden Schlössern mit einfachen Mitteln so zu erweitern, dass diese auch in den bekannten modernen Schließsystemen unter wirtschaftlichen Bedingungen ihre einbruchhemmende Funktion in vollem Maße entfalten können. Weiterhin ist es Aufgabe der Erfindung, den anlagentechnischen Aufwand beim Aufbau von Schließsystemen mit zentraler Steuerung zu verringern.

Die Aufgabe wird erfindungsgemäß durch die kennzeichnenden Merkmale des Patentanspruches 1 gelöst.

Vorteilhafte Ausführungsformen der Erfindung bilden die Kennzeichen der Patentansprüche 2 bis 12.

Die Erfindung soll nachfolgend anhand eines bevorzugten Ausführungsbeispieles der Erfindung in Verbindung mit den Figuren 1 bis 3 näher erläutert werden.
- Figur 1: zeigt den inneren Aufbau eines erfindungsgemäßen selbstverriegelnden Schlosses als teilweise geschnittene Seitenansicht bei abgenommener Schlossdecke, bei welchem mit einer Nussleerlaufeinrichtung sowie einem über einen Zahnradsegmenthebel angetriebenes Generatormodul zur Vor-Ort-Erzeugung der Energie, die für die Betätigung elektrischer Bauelemente im Schloss erforderlich ist;
- Figur 2: ist eine detaillierte Darstellung der für ein erfindungsgemäßes Schloss nach Figur 2 erforderlichen Nussleerlaufeinrichtung;
- Figur 2a: ist eine Seitenansicht der in Figur 2 in Draufsicht dargestellten Aktoren;
- Figur 3: zeigt das Schema eines unter Verwendung von erfindungsgemäßen Schlössern aufgebauten Schließsystems mit zentraler Steuerung.

In den Figuren 1 und 2 ist eine Ausführungsform der Erfindung dargestellt. In dieser Ausführungsform erfolgt die Außerbetriebsetzung der Nussfunktion durch eine Nussleerlaufeinrichtung. Das heißt in dieser Ausführungsform sorgt eine fernbetätigbare Leerlaufkupplung dafür, dass die Bewegung des Drückers oder der Drücker an der Außen- und/oder Innenseite der Tür in den Fällen, in welchen die Tür in Schließstellung verbleiben soll, nicht auf die Nuss übertragen werden kann. In der in den Figuren 1 und 2 dargestellten Ausführungsform umfasst die Nuss zur Gewährleistung dieser Leerlauffunktion, wie aus Figur 2 noch besser erkennbar ist, einen äußeren Nusskörper 60, welcher je einen Arm 61, 62 zur Betätigung der Falle 3 und des Riegels 2 besitzt. Im Inneren des äußeren Nusskörpers 60 sind koaxial und parallel nebeneinander die beiden Dornanschlusskörper 63, 64 für die Dorne der Außen- und Innendrücker drehbar angeordnet. Wie Figur 2 zeigt, steht aus der Peripherie jedes Domanschlusskörpers 63, 64, ein unter Federspannung stehender Mitnehmerstift 65, 66 mit abgerundeter Stirnseite radial nach außen in Ausnehmungen vor, die in den äußeren Nusskörper 60 als periphere Bahnen 67, 68 von je etwa 50° Winkellänge eingeformt sind. Die Mitnehmerstifte 65, 66 befinden sich bei nicht betätigtem Drücker kurz vor den - in Bewegungsrichtung der Dornanschlusskörper 63, 64 gesehen - Enden der peripheren Bahnen. Die Enden der peripheren Bahnen 67, 68 sind als Anschläge 69, 70 für die Seitenflächen der hervorstehenden Mitnehmerstifte 65, 66 ausgebildet. Bei Betätigung des jeweiligen Drückers schlägt nach kurzem Leerlauf die Leitenfläche des hervorstehenden Mitnehmerstiftes 65, 66 am Anschlag 69, 70 an und nimmt den äußeren Nusskörper 60 mit. Durch diese Bewegung des äußeren Nusskörpers 60 und der mit dem Nusskörper verbundenen Arme 61, 62 werden die Falle 3 und der Riegel 2 des erfindungsgemäßen selbstverriegelnden Schlosses 1 zurückgezogen.

Um bei der Betätigung der Drücker von nicht zugangsberechtigten Personen ein Zurückziehen der Falle 3 und des Riegels 2 zu verhindern, wird in der in den Figuren 1, 2 und 2a dargestellten Ausführungsform die Leerlauffunktion zwischen Drücker und Nuss in der Weise erreicht, dass elektrisch fernbetätigbare Aktoren 71, 72 in den in Ruhestellung der Drücker vorhandenen Zwischenraum zwischen den Mitnehmerstiften 65, 66 und den Anschlägen 69, 70 eingeschwenkt werden. Die Aktoren 71, 72 sind auf einer Platte an der äußeren Peripherie des äußeren Nusskörpers angeordnet. Zum besseren Verständnis der Funktion sind die beiden auf der Platte 73 angeordneten Aktoren 71, 72, welche die Figur 2 in Draufsicht erkennbar sind, in Figur 2a in Seitenansicht dargestellt, wobei die waagerechte Stellung der Aktoren die den Leerlauf verursachende Stellung ist, welche in Figur 2 dargestellt ist.

Durch das Einschwenken des jeweiligen Aktors 71, 72 in den in Ruhestellung des Drückers vorhandenen Zwischenraum zwischen Mitnehmerstift 65, 66 und Anschlag 69, 70 wird die abgerundete Stirnseite des Mitnehmerstiftes 65, 66 durch die an der Vorderseite des Aktors 71, 72 vorhandene Schräge gegen die Wirkung der Druckfeder so weit zurückgedrückt, dass bei der weiteren Drehung des jeweiligen Domanschlusskörpers 63, 64 die Stirnseite des Mitnehmerstiftes 65, 66 unter die innere Peripherie des äußeren Nusskörpers 60 gerät und somit die Seitenfläche des jeweiligen Mitnehmerstiftes 65, 66 nicht gegen den jeweiligen Anschlag 69, 70 drückt, und dadurch die Bewegung des jeweiligen Domanschlusskörpers 63, 64 nicht auf den äußeren Nusskörper 60 übertragen wird. Somit wird durch das Einschwenken des jeweiligen Aktors 71, 72 einer Leerlauffunktion zwischen dem zugehörigen Drücker und dem äußeren Nusskörper 60 erreicht, wodurch ein Zurückziehen der Falle 3 und des Riegels 2 verhindert wird. Das heißt, trotz Betätigung des Drückers kann die Tür nicht geöffnet werden. Zugangsberechtigte können jedoch z. B. mittels Magnetkarte die jeweiligen Aktoren 71, 72 aus den Zwischenräumen zwischen den Mitnehmerstiften 65, 66 und den Anschlägen 69, 70 herausschwenken und so die Leerlauffunktion deaktivieren, so dass die Tür geöffnet werden kann.

Die Ausführungsform des erfindungsgemäßen Schlosses 1 nach Figur 1 besitzt in vorteilhafter Weise außerdem einen mit den Dornanschlusskörpern 63, 64 ständig gekoppelten Zahnradsegmenthebel 74, wobei die Zähne des Zahnradsegmentes mit einem Ritzel eines Antriebsgetriebes eines im Schluss angeordneten Generators 75 im Eingriff stehen. Bei jeder Drückerbetätigung, ganz gleich ob im Leerlauf oder zur Betätigung der Schließelemente, wird über den Zahnradsegmenthebel 74 im Generator 75 Energie erzeugt und in einem nicht dargestellten Pufferspeicher gespeichert, so dass das erfindungsgemäße Schloss 1 in dieser Ausführungsform von jeglicher Energiezuführung von außen bzw. über Batterien zur Gewährleistung seiner elektrischen Funktionen unabhängig ist. Selbst wenn nach längerer Nichtbetätigung der Drücker der Zwischenspeicher nicht mehr genügend Energie zur Betätigung der elektrischen bzw. elektronischen Bauelemente des Schlusses enthält, kann durch Betätigung des Drückers die erforderliche Energie sofort wieder bereitgestellt werden.

Zur Gewährleistung der Panikfunktion, d. h. um die Tür von innen jederzeit allein durch Betätigung des Drückers ohne Schlüssel, Magnetkarte oder dergleichen öffnen zu können, muss sich der Aktor 72 ständig im nicht eingeschwenkten Zustand befinden, so dass der Mitnehmerstift 66 des inneren Dornanschlusskörpers 64 immer am Anschlag 70 des äußeren Nusskörpers anschlägt und diesen bewegen kann. Es ist jedoch auch möglich, die Panikfunktion in bestimmten Situationen durch Einschwenken des Aktors 72 zwischen Mitnehmerstift 66 und Anschlag 70 bewusst außer Kraft zu setzen.

In einer weiteren vorteilhaften Ausführungsform der Erfindung kann das Schloss zusätzlich eine mechanisch und/oder elektrisch angetriebene und z. B. auch fernbetätigbare Sperreinrichtung 9 zur wahlweisen Außerbetriebsetzung der Selbstverriegelungsfunktion des selbstverriegelnden Schlosses 1 besitzen.

In dem hier beschriebenen Ausführungsbeispiel besitzt die Sperreinrichtung 9 eine Rastnase 21, welche unter der Vorspannung einer Feder 22 bei Offenstellung des Riegels 2 in eine Ausnehmung am Riegel eingreift und den Riegel in Offenstellung hält. Die Sperreinrichtung 9 kann z. B. durch Fernbetätigung eines Zug- oder Hubmagneten 23 gelöst werden, indem, wie in Figur 1 erkennbar ist, durch Zugwirkung des Magneten 23 die Rastnase 9 aus der Ausnehmung des Riegels herausgeschwenkt wird.

Durch die Möglichkeit der zentralen Betätigung der Sperreinrichtungen 9 können z. B. in Notsituationen bei gleichzeitiger zentraler Deaktivierung der Nussleerlaufeinrichtungen 8 alle Türen auch von außen öffnungsfähig gehalten werden.

In einer vorteilhaften Ausführungsform der Erfindung ist es weiterhin vorgesehen, an mindestens einem beweglichen Bauteil des Schlosses, insbesondere am Riegel 2 und/oder der Falle 3 und/oder der Hilfsfalle 4 einen Sensor oder mehrere Sensoren anzuordnen, um die momentane Stellung des beweglichen Bauteiles bzw. mehrerer beweglicher Bauteile ermitteln zu können.

Die ermittelten Daten können einer Zentrale oder einer im Schloss 1 befindlichen Steuereinheit 12, die der Steuerung der elektrisch angetriebenen Einrichtungen, z. B. der Nussleerlaufeinrichtung 8 oder der Sperreinrichtung 9 für die Selbstverriegelungsfunktion dient, zur Weiterverarbeitung zugeleitet werden. Die Übertragung der Daten erfolgt über Leitungen oder leitungslos. Zur leitungslosen Übertragung dient eine Empfangs- und Sendeeinheit 13, die mit der Steuereinheit 12 zusammengefasst sein kann. Die Empfangs- und Sendeeinheit 13 kann eine Funk-Empfangs- und Sendeeinheit sein.

In einer vorteilhaften Ausführungsform der Erfindung ist das Ausschließen des Riegels 2 zusätzlich vom Eintreten der Falle 3 in das Schließblech abhängig. Dadurch wird einem vorzeitigen Ausschließen des Riegels, der zu Beschädigungen am Türrahmen oder am Schließblech führen könnte, vorgebeugt.

Um die Anschlaggeräusche beim Ausschließen des Riegels zu vermindern, kann mindestens eines der Riegelführungselemente, d. h. entweder der Riegelführungsbolzen oder das hintere Ende des Riegelführungsschlitzes ein elastisches Dämpfungsglied umfassen.

Weiterhin kann der mit dem Schlosskasten verbundene Riegelführungsbolzen zwecks Erhöhung der Riegelgegenkraft, d. h. um die Einbruchhemmung weiter zu verstärken, über ein Brückenelement 17 mit einem weiteren mit dem Schlosskasten verbundenen Teil des Schlosses oder mit dem Schlosskasten selbst verbunden sein.

Figur 3 zeigt schematisch den Aufbau eines unter Verwendung von erfindungsgemäßen selbstverriegelnden Schlössern 1 aufgebauten erfindungsgemäßen Schließsystems mit einer zentralen Steuereinrichtung 50.

In dem dargestellten Ausführungsbeispiel sind zumindest alle im Gebäude vorhandenen Türen mit den erfindungsgemäßen selbstverriegelnden Schlössern 1 ausgerüstet, und über die auf die Falle wirkende Nussleerlaufeinrichtung 8 und den ausgeschlossenen Riegel 2 ständig verriegelt. Ein Zugangsberechtigter kann über einen neben der Tür befindlichen Codeleser 54 (in der Darstellung nach Figur 3 ist ein solcher Codeleser 54 nur neben der Haupteingangstür dargestellt) und die zentrale Steuereinrichtung 50 die Nussleerlaufeinrichtung 8 deaktivieren, so dass der Zugangsberechtigte durch die Betätigung des äußeren Drückers die Falle 3 und über den Auslösehebel 15 den Riegel 2 zurückziehen kann. Die Eingabe über den Codeleser gibt die Nussleerlaufeinrichtung 8 nur für eine Öffnung frei. Beim erneuten Schließen der Tür treten die Nussleerlaufeinrichtung 8 und der selbstverriegelnde Riegel 2, durch die zentrale Steuereinheit gesteuert, sofort wieder in Funktion, so dass das Gebäude in bislang nicht erreichtere Weise einbruchhemmend abgesichert ist.

Im dargestellten Ausführungsbeispiel ist der Codeleser 54 mit der zentralen Steuereinheit 50 durch eine Leitung verbunden, während das Rücksignal von der zentralen Steuereinheit zum Schloss der Haupteingangstür über eine leitungslose Verbindung 52 übertragen wird. Die Verbindungen können selbstverständlich auch in anderer Weise, z. B. ausschließlich leitungslos realisiert sein.

Die zentrale Steuereinrichtung 50 wird über die Bedieneinheit 55, die ebenfalls über Leitungen 51 oder leitungslose Verbindungen 52 mit der zentralen Steuereinrichtung 50 gekoppelt ist, programmiert oder manuell gesteuert.

Durch die Erfindung lassen sich in einfacher Weise nunmehr auch selbstverriegelnde Schlösser in einem modernen Schließsystem einsetzen, wodurch die Einbruchhemmung von mit zentral gesteuerten Schließsystemen gesicherten Gebäuden beträchtlich verbessert werden kann.

Außerdem ist es möglich, die bislang verwendeten Türöffner, die im Schließblech bzw. im Türrahmen angeordnet sind und wenig Sicherheit bieten, einschließlich deren relativ komplizierter Installation einzusparen.

## Patentansprüche

1. Selbstverriegelndes Schloss (1) mit Riegel (2), Falle (3), Hilfsfalle (4) und Wechsel (5), in welchem der Riegel (2), der über eine Drückernuss (6) oder einen Schließzylinder betätigbar ist, in der Offenstellung der Tür durch ein elastisches Element (7) in die Schließstellung vorgespannt ist, und beim Einschwenken des Türblattes in den Türfalz durch die Funktion von zumindest der Hilfsfalle (4) in die Schließstellung ausgelöst wird, und welches eine mehrteilige Nuss mit einer mittels vorzugsweise elektrischer Fernbetätigung deaktivierbaren Nussleerlaufeinrichtung (8) zur zeitweisen Aktivierung der Drückerfunktion aufweist, wobei die Drückernuss (6) einen äußeren Nusskörper (60) mit je einem Arm (61, 62) zur Betätigung von Falle (3) und Riegel (2) sowie zwei im Inneren des äußeren Nusskörpers (60) koaxial und parallel nebeneinander drehbar angeordnete Dornanschlusskörper (63, 64) umfasst, **dadurch gekennzeichnet, dass** die Nussleerlaufeinrichtung eine für jeden Dornanschlusskörper (63, 64) deaktivierbare Kupplung zwischen Dornanschlusskörper (63, 64) und äußerem Nusskörper (60) bildet, und dass die Kupplung zwischen Dornanschlusskörper (63, 64) und äußerem Nusskörper (60) einen in jedem Dornanschlusskörper angeordneten Mitnehmerstift (65, 66) mit abgerundeter Stirnseite umfasst, der unter Federspannung radial aus dem Dornanschlusskörper nach außen in je eine Ausnehmung (67, 68), die als periphere Bahn von etwa 50° Winkellänge in den äußeren Nusskörper (60) eingeformt ist, mit geringem Zwischenraum zu einem als Anschlag (69, 70) ausgebildeten Ende der Ausnehmung (67, 68) vorsteht, wobei die Kupplung durch Hineinbewegen eines Aktors (71, 72) mit gegenüber der abgerundeten Stirnseite des Mitnehmerstiftes abgeschrägter vorderer Seitenfläche in den Zwischenraum zwischen Anschlag (69, 70) und Mitnehmerstift (65, 66), welcher den Mitnehmerstift bei Bewegung des Dornanschlusskörpers (63, 64) in diesen zurückdrückt, deaktivierbar ist.

2. Selbstverriegelndes Schloss (1) nach Anspruch 1,
**gekennzeichnet durch** einen mit den Dornanschlusskörpern (63, 64) ständig gekoppelten Zahnradsegmenthebel (74) zum Antrieb eines im Schloss (1) angeordneten elektrischen Generators.

3. Selbstverriegelndes Schloss (1) nach Anspruch 1 oder 2,
**dadurch gekennzeichnet, dass** an mindestens einem beweglichen Bauteil des Schlosses, insbesondere am Riegel (2) und/oder der Falle (3) und/oder der Hilfsfalle (4) ein oder mehrere Sensor(en) (10, 11) zur Erfassung von dessen/deren momentaner Stellung angeordnet ist(sind).

4. Selbstverriegelndes Schloss (1) nach mindestens einem der vorhergehenden Ansprüche,
**dadurch gekennzeichnet, dass** im Schloss (1) mindestens eine Steuereinheit (12) zur Steuerung der elektrisch angetriebenen Einrichtungen unter Auswertung der vom Sensor bzw. den Sensoren (10, 11) erfassten Signale sowie von Befehlen, die der Steuereinheit (12) von außerhalb des Schlosses zugeleitet werden, angeordnet ist.

5. Selbstverriegelndes Schloss (1) nach Anspruch 4,
**dadurch gekennzeichnet, dass** die Steuereinheit (12) mit einer im Schloss angeordneten Empfangs- und Sendeeinheit (13) zur Aufnahme und Weiterleitung leitungslos übermittelter Signale verbunden ist.

6. Selbstverriegelndes Schloss (1) nach Anspruch 5,
**dadurch gekennzeichnet, dass** die Empfangs- und Sendeeinheit (13) eine Funk-Empfangs- und Sendeeinheit ist.

7. Selbstverriegelndes Schloss (1) nach mindestens einem der vorhergehenden Ansprüche,
**dadurch gekennzeichnet, dass** das Ausschließen des Riegels (2) zusätzlich vom Eintreten der Falle (3) in das Schließblech abhängig ist.

8. Selbstverriegelndes Schloss (1) nach mindestens einem der vorhergehenden Ansprüche,
**dadurch gekennzeichnet, dass** mindestens eines der Riegelführungselemente im Anschlagbereich ein Dämpfungsglied zur Verminderung des Anschlaggeräusches beim Ausschließen des Riegels aufweist.

9. Selbstverriegelndes Schloss (1) nach mindestens einem der vorhergehenden Ansprüche,
**dadurch gekennzeichnet, dass** das mit dem Schlosskasten verbundene Riegelführungselement über ein Brückenelement (17) mit einem weiteren mit dem Schlosskasten verbundenen Teil des Schlosses oder mit dem Schlosskasten selbst in Verbindung steht.

10. Selbstverriegelndes Schloss (1) nach mindestens einem der vorhergehenden Ansprüche,
**dadurch gekennzeichnet, dass** am Riegel (2) eine Sperreinrichtung (9) zur zeitweisen Sperrung der Selbstverriegelungsfunktion angeordnet ist.

11. Selbstverriegelndes Schloss (1) nach Anspruch 10,
**dadurch gekennzeichnet, dass** die Sperreinrichtung (9) mechanisch und/oder elektrisch angetrieben und fernbetätigbar ist.

12. Selbstverriegelndes Schloss (1) nach mindestens einem der vorhergehenden Ansprüche,
**dadurch gekennzeichnet, dass** es über Leitungsverbindungen (51) und/oder leitungslose Verbindungen (52) mit einer zentralen Steuereinrichtung (50) und mit weiteren Schlössern von verschließbaren Öffnungen, wie Türen oder Fenstern eines Gebäudes verbunden ist.

## Claims

1. A self-latching lock (1) comprising a bolt (2), a catch (3), an auxiliary catch pin (4) and a reciprocator (5), in which the bolt (2) that can be operated via a latch nut (6) or a closing thruster is preloaded, when a door is open, by an elastic element (7) for a locking action and, when a door leaf is engaged in a door rabbet, is released into its locking position by an action of at least the auxiliary catch pin (4), the latch nut is multiparted and comprises a nut-idling device (8) which can be deactivated especially by an electrically operated remote-controlled actuation and thereby temporarilly activat the function of the door handles, whereby the latch nut (6) comprises an outer nut body (60) with two arms (61, 62) for operating the catch (3) and the bolt (2), respectively, as well as two hubs (63, 64), coaxially and rotatably positioned parallel to each other inside the outer nut body (60), **characterized in that**
the nut-idling device (8) constitutes a deactivable coupling between the hubs (63, 64) and the outer nut body (60) and that
the coupling between the hubs (63, 64) and the outer nut body (60) includes in each hub a carrier pin (65, 66) with a rounded end, radially protruding outward in spring-loaded fashion from the hub into a respective recesse (67, 68) formed into the perimeter of the outer nut body (60) as a track by an angle of about 50° and extending close to a respective one of stop-shaped ends (69, 70) of the recessed track (67, 68), whereby the coupling is deactivated by engagement of actuators (71, 72), with a sloped front side opposite the rounded end of the carrier pin, in a respective interstitial space between the stops (69, 70) and the carrier pins (65, 66) that pushes the carrier pins back into the hub (63, 64) when the hub is moved.

2. A self-latching lock (1) as in claim 1, **characterized by** a segment lever (74) that is permanently coupled to the hubs (63, 64) for driving an electric generator mounted inside the lock (1).

3. A self-latching lock (1) as in claim 1 or 2, **characterized in that** at least for one of the movable members of the lock, especially for the bolt (2), and/or the catch (3) and/or the auxiliary catch pin (4) at least one sensor (10, 11) is provided for detecting its actual position.

4. A self-latching lock (1) as in any of the preceding claims, **characterized in that** the lock (1) incorporates at least one control unit (12) for controlling the electrically operated elements by utilization of the signals captured by the sensor(s) (10, 11) and of instructions sent to the control unit (12) from outside the lock.

5. A self-latching lock (1) as in claim 4, **characterized in that** the control unit (12) is connected to a transceiver (13) inside the lock for the purpose of receiving and forwarding wirelessly transmitted signals.

6. A self-latching lock (1) as in claim 5, **characterized in that** the transceiver unit (13) is a radio transceiver.

7. A self-latching lock (1) as in any of the preceding claims, **characterized in that** the lock-out extension of the bolt (2) is additionally dependent on the entry of the catch (3) in the striker plate.

8. A self-latching lock (1) as in any of the preceding claims, **characterized in that** at least one bolt guide element comprises a resilient member in the stopping area of the bolt for damping the noise of the bolt.

9. A self-latching lock (1) as in any of the preceding claims, **characterized in that** at least one bolt guide element connected to a lock case is linked via a bridge element (17) to another lock segment that is connected to the lock case, or is linked to the lock case itself.

10. A self-latching lock (1) as in any of the preceding claims, **characterized in that** the bolt (2) is provided with an inhibitor (9) serving to temporarily disable the self-latching function.

11. A self-latching lock (1) as in claim 10, **characterized in that** the inhibitor (9) is operated by at least one of mechanical and electrical means and remotely controllable.

12. A self-latching lock (1) as in any of the preceding claims, **characterized in that** the lock is connected via hardwired lines (51) and/or wireless links (52) to a central control system (50) and to other, additional locks on lockable openings of a building.

## Revendications

1. Serrure à verrouillage automatique (1) avec pêne (2), pêne demi-tour (3), pêne demi-tour auxiliaire (4) et mécanisme d'échange (5), dans laquelle le pêne (2), qui peut être actionné au moyen d'un pignon presseur (6) ou d'un cylindre de fermeture, est, dans la position d'ouverture de la porte, précontraint par un élément élastique (7) dans la position de fermeture et, dans la position de fermeture, lorsque le vantail de porte tourne dans la feuillure de porte, est relâché par la fonction du pêne auxiliaire (4) au moins, et laquelle présente un pignon à plusieurs parties avec un dispositif de marche à vide du pignon (8) pouvant être désactivé, à l'aide de préférence d'une télécommande électrique, pour l'activation temporaire de la fonction de pression, le pignon presseur (6) comprenant un corps de pignon extérieur (60) avec respectivement un bras (61, 62) pour l'actionnement du pêne demi-tour (3) et du pêne (2) ainsi que deux corps de raccord à pivot (63, 64) coaxiaux et parallèles, disposés de façon à pouvoir tourner l'un à côté de l'autre à l'intérieur du corps de pignon externe (60), **caractérisée en ce que** le dispositif de marche à vide du pignon forme un accouplement pouvant être désactivé pour chaque corps de raccord à pivot (63, 64) entre les corps de raccord à pivot (63, 64) et un corps à pignon extérieur (60), et **en ce que**
l'accouplement entre le corps de raccord à pivot (63, 64) et le corps à pignon extérieur (60) comprend une broche d'entraînement (65, 66) avec une face frontale arrondie disposée dans chaque corps de raccord à pivot, qui fait saillie par tension élastique radialement du corps de raccord à pivot vers l'extérieur chacune dans un évidement (67, 68) qui est formé comme chemin périphérique d'une longueur angulaire de 50° environ dans le corps de pignon extérieur (60), avec un espace intermédiaire faible par rapport à une extrémité de l'évidement (67, 68) conçue comme une butée (69, 70), l'accouplement pouvant être désactivé par déplacement interne d'un dispositif d'actionnement (71, 72) comportant une surface latérale avant biseautée par rapport à la face frontale arrondie de la broche d'entraînement, dans l'espace intermédiaire situé entre la butée (69, 70) et la broche d'entraînement (65, 66), lequel repousse la broche d'entraînement lors du déplacement du corps de raccord à pivot (63, 64) dans celui-ci.

2. Serrure à verrouillage automatique (1) selon la revendication 1, **caractérisée par** un levier à segment de roue dentée (74) couplé en permanence aux corps de raccord à pivot (63, 64) pour entraîner un générateur électrique disposé dans la serrure (1).

3. Serrure à verrouillage automatique (1) selon la revendication 1 ou 2, **caractérisée en ce que** sur au moins un élément mobile de la serrure, notamment sur le pêne (2) et/ou le pêne demi-tour (3) et/ou le pêne demi-tour auxiliaire (4), un ou plusieurs détecteur(s) (10, 11) est(sont) disposé(s) pour détecter sa position momentanée.

4. Serrure à verrouillage automatique (1) selon au moins l'une des revendications précédentes, **caractérisée en ce que** dans la serrure (1) est disposée au moins une unité de commande (12) pour commander les dispositifs actionnés électriquement en évaluant les signaux interceptés par le détecteur, respectivement les détecteurs, (10, 11) ainsi que des ordres qui sont acheminés à l'unité de commande (12) de l'extérieur de la serrure.

5. Serrure à verrouillage automatique (1) selon la revendication 4, **caractérisée en ce que** l'unité de commande (12) est reliée à une unité de réception et d'émission (13) disposée dans la serrure pour capter et retransmettre des signaux acheminés sans fil.

6. Serrure à verrouillage automatique (1) selon la revendication 5, **caractérisée en ce que** l'unité de réception et d'émission (13) est une unité de réception et d'émission radio.

7. Serrure à verrouillage automatique (1) selon l'une au moins des revendications précédentes, **caractérisée en ce que** la fermeture du pêne (2) dépend en plus de l'introduction du pêne demi-tour(3) dans la nappe de pêne.

8. Serrure à verrouillage automatique (1) selon l'une au moins des revendications précédentes, **caractérisée en ce que** l'un au moins des éléments de guidage du pêne présente dans la zone de butée un élément d'amortissement pour diminuer le bruit de butée lors de la fermeture du pêne.

9. Serrure à verrouillage automatique (1) selon l'une au moins des revendications précédentes, **caractérisée en ce que** l'élément de guidage du pêne relié à la case de serrure se trouve relié par un élément formant pont (17) à une autre partie, reliée à la case de serrure, de la serrure ou à la case de serrure elle-même.

10. Serrure à verrouillage automatique (1) selon l'une au moins des revendications précédentes, **caractérisée en ce qu'**un dispositif de blocage (9) est disposé sur le pêne (2) pour le blocage temporaire de la fonction de verrouillage automatique.

11. Serrure à verrouillage automatique (1) selon la revendication 10, **caractérisée en ce que** le dispositif de blocage (9) est entraîné mécaniquement et/ou électriquement et peut être actionné à distance.

12. Serrure à verrouillage automatique (1) selon l'une au moins des revendications précédentes, **caractérisée en ce qu'**elle est reliée par des liaisons à fil (51) et/ou des liaisons sans fil (52) à un dispositif de commande central (50) et à d'autres serrures d'ouverture fermant à clé, telles que les portes ou les fenêtres d'un bâtiment.
